# EUROPÄISCHE PATENTSCHRIFT

(11) **EP 0 254 847 B1**
(45) Veröffentlichungstag und Bekanntmachung des Hinweises auf die Patenterteilung: **14.08.1991**
(21) Anmeldenummer: 87108406.7
(22) Anmeldetag: 11.06.1987
(51) Int. Cl.: B41F 21/05

(54) **Vorrichtung zum Antrieb eines schwingenden Vorgreifers einer Druckmaschine**
Driving device for the front grippers of a printing machine
Dispositif d'entraînement des pinces oscillantes d'une machine à imprimer

(30) Priorität: 26.06.1986 DE 3621385
(43) Veröffentlichungstag der Anmeldung: 03.02.1988
(73) Patentinhaber: M.A.N.-ROLAND Druckmaschinen Aktiengesellschaft, 63012 Offenbach (DE)
(72) Erfinder: Leyendecker, Hans Wilhelm, Dr. Ing., D-6053 Obertzhausen (DE); Abendroth, Paul, D-6050 Offenbach/Main (DE)
(74) Vertreter: Marek, Joachim, Dipl.-Ing.

(56) Entgegenhaltungen:
- US-A- 2 831 426

## Beschreibung

Die Erfindung betrifft eine Vorrichtung zum Antrieb eines schwingenden Vorgreifers einer Druckmaschine nach dem Oberbegriff des ersten Patentanspruches.

Derartige Vorrichtung sind allgemein bekannt und z.B. in der DE-PS 2 220 343 in einer Ausführungsform beschrieben. Nachteilig ist, daß zur Steuerung der Bewegung der Vorgreiferwelle kraftschlüssig zusammenwirkende Antriebsteile vorgesehen sind. Während des Betriebes wird ein Hebelarm über eine Kurvensteuerung mittels einer Feder ständig gegen eine Rolle angepreßt. Die an dem Kraftschluß beteiligten Bauelemente werden durch die in Folge der hohen Winkelgeschwindigkeiten und Beschleunigungen des Vorgreifers hervorgerufenen großen Massenkräfte zwangsweise sehr stark belastet.

Von Nachteil ist ferner, daß zur Steuerung der Bewegung der Vorgreiferwelle An- und Abtriebswellen verwendet werden, deren Mittelachse weit auseinanderliegend angeordnet sind. Dadurch entstehen große Getriebegliedlängen und daraus resultierend treten ebenfalls hohe Massenkräfte auf.

Letzteres trifft auch auf einen kurventriebfreien Antrieb eines schwingenden Vorgreifers zu, wie er aus der EP-A 0 006 402 bekannt geworden ist.

Außerdem ist bei den genannten Vorrichtungen keine komplette Vormontage des Vorgreifers möglich. Ebenso werden Endmontage und die Austauschbarkeit erschwert.

Der Erfindung liegt die Aufgabe zugrunde, bei einer Vorrichtung genannter Gattung formschlüssig zusammenwirkende Antriebsteile und eine koaxiale Anordnung der An- und Abtriebswelle zur Einleitung der Zusatzbewegung, welche der fortlaufenden Drehbewegung des aushebenden Vorgreiferexzenters überlagert wird, vorzusehen.

Gelöst wird diese Aufgabe gemäß dem Kennzeichen des ersten Patentanspruches. Weiterbildungen der Erfindung ergeben sich aus den Unteransprüchen, aus der Zeichnung und der Beschreibung.

Der Vorteil der Erfindung besteht insbesondere darin, daß die Massenkräfte minimiert werden. Zugleich wird die Vormontage, die Endmontage sowie die Austauschbarkeit der Vorrichtung verbessert.

Die Erfindung soll nachstehend an einem Ausführungsbeispiel anhand der Zeichnung näher erläutert werden.

Es zeigt:
- Fig. 1: ein Schema der Vorrichtung in einer Seitenansicht,
- Fig. 2: die Vorrichtung im Schnitt,
- Fig. 3: den Schnitt A-A nach Fig. 2.

Eine Exzenterwelle 2 ist in einer Gehäuseschale 3 am Seitenständer 15 und im gegenüberliegenden Seitenständer der in der Zeichnung nicht dargestellt ist, drehbar gelagert. Mit der Exzenterwelle 2 fest verbunden ist ein Zahnrad 4, das mit einem mit dem Druckzylinder umlaufenden, in der Zeichnung nicht dargestellten Antriebszahnrad, im ständigen Eingriff steht. Außerdem sind mit der Exzenterwelle 2 koaxial zum Zahnrad 4 angeordnete Kurvenscheiben 7, 8 fest verbunden, die als Haupt- und Beiläufer über Kurvenrollen 10, 11 mit einem Doppelrollenhebel 9 formschlüssig verbunden sind. Am Doppelrollenhebel 9 ist eine Koppel 12 im Gelenkpunkt 22 angelenkt, die in einem Kurbelpunkt 19 außerdem außermittig in einem außenverzahnten Zahnrad 13 eines Umlaufräder-Differentialgetriebes 1 angelenkt ist, das drehbar auf der Exzenterwelle 2 gelagert ist. Der Doppelrollenhebel 9 ist in der Gehäuseschale 3 im Gestellpunkt 21 drehbar gelagert. Das außenverzahnte Zahnrad 13 des Umlaufräder-Differentialgetriebes 1 steht im ständigen Eingriff mit einem innenverzahnten Zahnrad 14 ,das drehbar auf der Nabe 18 eines weiteren außenverzahnten Zahnrades 17 lagert. Dieses außenverzahntes Zahnrad 17 ist fest mit der Vorgreiferwelle 16 und der Nabe 18 verbunden, mit dieser drehbar auf der Exzenterwelle 2 gelagert und steht ebenfalls im ständigen Eingriff mit dem innenverzahnten Zahnrad 14. Die Mittelachsen der beiden außenverzahnten Zahnräder 13, 17 des Umlaufräder-Differenzialgetriebes 1 sind um die Größe der Exzentrizität, d.h. den Abstand der Mittelachsen, zueinander versetzt.

Die Wirkungsweise der Vorrichtung wird wie folgt beschrieben:
Zahnrad 4 wird mit Maschinendrehzahl angetrieben und versetzt den Doppelrollenhebel 9 formschlüssig über die mit der Exzenterwelle 2 fest verbundenen Kurvenscheiben 7, 8 und Kurvenrollen 10, 11 in eine schwingende Drehbewegung. Diese koaxial eingeleitete Zusatzbewegung wird von der Koppel 12 über das Umlaufräder-Differentialgetriebe 1 mit dem Standübersetzungsverhaltnis iₒ = + 1 auf die Vorgreiferwelle 16 übertragen. Die Vorgreiferwelle 16 ist hierzu stirnseitig mit dem außenverzahnten Zahnrad 17 fest verbunden. Das innenverzahnte Zahnrad 14 des Umlaufräder-Differenzialgetriebes 1 überlagert der kreisenden Bewegung der Exzenterwelle 2 die schwingende Drehbewegung des außenverzahnten Zahnrades 13 zur geforderten Bewegung 20 am außenverzahnten Zahnrad 17. Die Bewegung 20 der Vorgreiferwelle 16 am außenverzahnten Zahnrad 17 ist in Fig. 3 gestrichelt angedeutet.

Der zeitliche Ablauf gewährleistet eine Ruhelage der Greifer 6 bei der Übernahme des Bogens vom Anlagetisch 5, eine Übergabe des Bogens an die nicht dargestellten Greifer des Druckzylinders bei gleicher Geschwindigkeit und eine Beendigung der Rückbewegung, bei der die Greifer 6 vom Druckzylinder bis in die Ruhelage entfernt und unter allmählicher Annäherung wieder in die Ausgangslage für die Übernahme eines neuen Bogens zurück geführt werden.

Die Erfindung ist nicht auf die vorstehend beschriebene Ausführung beschränkt, sondern die Bewegung 20 ist auch in kinematischer Umkehr durch feststehende statt rotierende Kurvenscheiben 7, 8 und ein vergleichbares Umlaufräder-Differentialgetriebe erzeugbar, das mit einem umlaufenden viergliedrigen Kurbelgetriebe gekoppelt ist. Erfindungswesentlich ist, daß An- und Abtriebswellen zur Erzeugung der Zusatzbewegung der Vorgreiferwelle verwendet werden, welche nicht weit auseinanderliegen sondern koaxial angeordnet sind, um dadurch der fortlaufenden Drehbewegung des aushebenden Vorgreiferexzenters eine schwingende Bewegung bei minimierten Massenkräften zu überlagern.

### Bezugszeichenliste

- 1: Umlaufräder-Differentialgetriebe
- 2: Exzenterwelle
- 3: Gehäuseschale
- 4: Zahnrad
- 5: Anlagetisch
- 6: Greifer
- 7: Kurvenscheibe
- 8: Kurvenscheibe
- 9: Doppelrollenhebel
- 10: Kurvenrolle
- 11: Kurvenrolle
- 12: Koppel
- 13: außenverzahntes Zahnrad
- 14: innenverzahntes Zahnrad
- 15: Seitenständer
- 16: Vorgreiferwelle
- 17: außenverzahntes Zahnrad
- 18: Nabe
- 19: Kurbelpunkt
- 20: Bewegung der Vorgreiferwelle
- 21: Gestellpunkt
- 22: Gelenkpunkt

## Patentansprüche

1. Vorrichtung zum Antrieb eines schwingenden Vorgreifers einer Druckmaschine, bei der eine Exzenterwelle vorgesehen ist, die im Seitenständer der Maschine drehbar gelagert ist und eine Vorgreiferwelle drehbar aufnimmt, die von einer Kurvensteuerung beeinflußt wird, ferner mit der Exzenterwelle ein Zahnrad fest verbunden ist, welches mit einem mit dem Druckzylinder umlaufenden Antriebszahnrad in ständigem Eingriff steht,
**dadurch gekennzeichnet**,
daß die Exzenterwelle (2) in einer Gehäuseschale (3) am Seitenständer (15) und im gegenüberliegenden Seitenständer der Maschine drehbar gelagert ist und daß mit der Exzenterwelle (2) Kurvenscheiben (7, 8) als Haupt- und Beiläufer fest verbunden sind, die über Kurvenrollen (10, 11) mit einem Doppelrollenhebel (9) formschlüssig gekoppelt sind, der einen Gestellpunkt (21) sowie einen Gelenkpunkt (22) aufweist, in dem eine Koppel (12) angelenkt ist, die in einem Gelenkpunkt (19) antriebsseitig mit einem Umlaufräder-Differentialgetriebe (1) in Wirkverbindung steht, das abtriebsseitig die Vorgreiferwelle (16) auf der Exzenterwelle (2) drehbar trägt.

2. Vorrichtung nach Anspruch 1,
**dadurch gekennzeichnet**,
daß das Umlaufräder-Differenzialgetriebe (1) drehbar auf der Exzenterwelle (2) gelagert ein außenverzahntes Zahnrad (13) und versetzt um die Größe der Exzentrizität drehbar auf der Exzenterwelle (2) gelagert ein weiteres außenverzahntes Zahnrad (17) aufweist, das an der Vorgreiferwelle (16) befestigt ist, ferner ein innenverzahntes Zahnrad (14) aufweist, welches drehbar auf der Nabe (18) des außenverzahnten Zahnrades (17) gelagert ist und mit den beiden außenverzahnten Zahnrädern (13, 17) in ständigem Eingriff steht.

## Claims

1. Device for driving an oscillating front gripper of a printing press in which an eccentric shaft is provided which is rotationally mounted in the side stands of the press and which accepts rotationally a front gripper shaft, which is influenced by a cam control, and further a gear is fixedly connected with the eccentric shaft which is in continuous engagement with a drive gear turning with the impression cylinder, characterised in that the eccentric shaft (2) is rotationally mounted in a housing shell (3) on the side stand (15) and on the oppositely lying side stand of the press and that with the eccentric shaft (2), cam discs (7, 8) are fixedly connected as main and auxiliary follower, which are positively coupled via cam rollers (10, 11) with a double roller lever (9), which has a fixed point (21) as well as a pivot point (22), to which a link (12) is pivoted, which, at a pivot point (19) on the drive side, is in operative connection with a planetary differential transmission (1), which, on the output side, carries rotatably the front gripper shaft (16) on the eccentric shaft (2).

2. Device according to Claim 1, characterised in that the planetary differential transmission (1) mounted rotatably on the eccentric shaft (2) has an externally toothed gear (13) and offset by the size of the eccentricity mounted rotatably on the eccentric shaft (2) a further externally toothed gear (17), which is fixed to the front gripper shaft (16), and further has an internally toothed gear (14) which is mounted rotatably on the hub (18) of the externally toothed gear (17) and which is in continuous engagement with both externally toothed gears (13, 17).

## Revendications

1. Dispositif d'entraînement du dispositif de prise préalable oscillant d'une machine imprimante, dans lequel est prévu un arbre d'excentrique qui est monté rotatif dans le support latéral de la machine et reçoit, de façon rotative, un arbre du dispositif de prise préalable, qui est sollicité par une commande à came, une roue dentée étant de plus solidaire de l'arbre d'excentrique, laquelle est en engagement constant avec une roue dentée d'entraînement tournant avec le cylindre d'impression,
caractérisé en ce que l'arbre d'excentrique (2) est monté rotatif dans un carter (3) sur le support latéral (15) et dans le support latéral opposé de la machine, et en ce que des disques à came (7,8), en tant que rotor principal et rotor auxiliaire, sont solidaires de l'arbre d'excentrique (2), lesquels sont couplés mécaniquement, par des galets de came (10,11), à un levier (9) à deux galets, qui comporte un tourillon fixe (21) ainsi qu'un point d'articulation (22), sur lequel est articulée une bielle (12) qui est en liaison avec un engrenage différentiel (1) à roues planétaires, du côté d'entraînement, à un point d'articulation (19), qui porte, du côté de sortie, l'arbre (16) du dispositif de prise préalable sur l'arbre d'excentrique (2), de façon rotative.

2. Dispositif selon la revendication 1,
caractérisé en ce que l'engrenage différentiel (1) comporte une roue dentée extérieurement (13), montée rotative sur l'arbre d'excentrique (2), et une autre roue dentée extérieurement (17), montée rotative sur l'arbre d'excentrique (2) de façon décalée de la valeur de l'excentricité, cette dernière étant fixée à l'arbre (16) du dispositif de prise préalable, et, de plus, une roue dentée intérieurement (14), laquelle est montée rotative sur le moyeu (18) de la roue dentée extérieurement (17) et est en engagement constant avec les deux roues dentées extérieurement (13,17).
